# EUROPÄISCHE PATENTSCHRIFT

(11) **EP 0 526 393 B1**
(45) Veröffentlichungstag und Bekanntmachung des Hinweises auf die Patenterteilung: **28.08.1996**
(21) Anmeldenummer: 92810504.8
(22) Anmeldetag: 01.07.1992
(51) Int. Cl.: B01F 5/06, B01F 5/04

(54) **Einmischvorrichtung**
mixing-in device
dispositif d'immixtion

(30) Priorität: 30.07.1991 CH 2277/91; 30.07.1991 CH 2276/91
(43) Veröffentlichungstag der Anmeldung: 03.02.1993
(73) Patentinhaber: Sulzer Chemtech AG, CH-8404 Winterthur (CH)
(72) Erfinder: Streiff, Felix, CH-8400 Winterthur (CH); Fleischli, Markus, CH-8057 Zürich (CH)
(74) Vertreter: Hammer, Bruno, Dr.

(56) Entgegenhaltungen:
- DE-A- 3 330 061
- DE-U- 8 708 201
- US-A- 3 942 765

## Beschreibung

Die Erfindung betrifft eine Einmischvorrichtung zum Einmischen einer kleinen Menge eines Fluids in einen Hauptstrom eines anderen Fluids. Es sind einfache statische Mischelemente mit Leitflächen bekannt, welche jedoch noch eine sehr beschränkte Misch- und Homogenisierungswirkung aufweisen und dabei immer noch einen relativ hohen Druckabfall bewirken. Aufwendigere statische Mischer, z.B. bestehend aus sich kreuzenden Teilkanälen von Lamellen (Sulzer-SMV-Mischer) weisen wohl sehr gute Mischeigenschaften auf, sind aber oft noch relativ aufwendig herzustellen. Eine gute Mischwirkung ist insbesondere auch erforderlich beim Einmischen einer kleinen Menge eines Fluids in einen Hauptstrom eines anderen Fluids in einem Strömungskanal mit einem Eindüsesystem. Beim Zumischen relativ kleiner Mengen, von beispielsweise weniger als 10 %, eines Gases bzw. einer Flüssigkeit zum Strom eines anderen Gases bzw. einer anderen Flüssigkeit werden sehr lange Mischstrecken im Leerrohr benötigt, um eine homogene Vermischung zu erreichen. Herkömmliche Einmischvorrichtungen mit komplizierten einstellbaren Eindüsesystemen vermögen aber hohe Anforderungen an die Mischgüte in einem weiten Lastbereich und vor allem auch bei sehr kleinen Volumenstromverhältnissen nicht zu erreichen. Beispielsweise wird in Denox-Anlagen eine Entstickung durch Zumischung von gasförmigem Ammoniak in den Rauchgasstrom in einem sehr niedrigen Verhältnis von 1:1000 bis 1:10000 durchgeführt. Dabei muss eine sehr gute Homogenität (mit maximaler Abweichung von weniger als 5 % bezogen auf den Mittelwert) erreicht werden, damit im anschliessenden Katalysator einerseits die Reaktion von NH3 mit NOX überall möglichst vollständig abläuft, um niedrige Stickoxyd-Grenzwerte einhalten zu können und andererseits auch kein überschüssiges Ammoniak durchbricht. Die stöchiometrischen Mischverhältnisse müssen also über den ganzen Kanalquerschnitt gleichmassig und dauernd erfüllt sein. Diese Mischgüte muss zudem auf kurzen Strecken und mit geringem Druckabfall erreicht werden, wozu bekannte Einmischvorrichtungen noch nicht genügen.

Es ist daher Aufgabe der vorliegenden Erfindung mit möglichst einfachen Mitteln eine sehr gute Mischwirkung bei relativ geringem Druckabfall zu erreichen und gegenüber den bekannten Mischerarten Vorteile in der Summe aller Eigenschaften zu erreichen und es ist eine weitere Aufgabe mit dem statischen Mischelement eine einfache Einmischvorrichtung zu schaffen, welche bei geringem Druckabfall und auf kurzen Strecken eine hohe Mischgüte über den ganzen Kanalquerschnitt und in einem weiten Bereich von Lastfällen sicherstellt.

Diese Aufgaben werden erfindungsgemäss gelöst durch eine Einmischvorrichtung nach Anspruch 1. Durch das Anbringen von Leitflächen an Halterungen in einem Abstand von der Kanalwand werden die Leitflächen möglichst verlustfrei vollständig auf Vorder- und Rückseite umströmt, womit in Richtung des Winkels W gleichzeitig eine effiziente Ablenkung und eine Verwirbelung entsteht. Durch die Anordnung von wenigen Leitflächen mit unterschiedlichen Orientierungen werden sich kreuzende Teilströme in radialer Richtung auf möglichst einfache Art und mit wenig Druckverlust erzeugt. Durch die Leitflächen wird ein relativ grosser Turbulenzkegel im Hauptstrom erzeugt und in Richtung W1 abgelenkt. Gleichzeitig speist das Dosierrohr das Zumischfluid in Richtung seiner Achse am gleichen Ort in diesen abgelenkten Turbulenzkegel ein. Dadurch wird eine sofortige intensive Vermischung der beiden Fluide erzwungen und durch die lokale Ablenkung in die Richtungen W, der mindestens zwei entgegengesetzt orientierten Leitflächen wird ein Kreuzstrom erzeugt, welcher eine intensive Vermischung über den ganzen Querschnitt des Strömungskanals bewirkt. Insgesamt wird mit der erfindungsgemässen Vorrichtung also sowohl eine intensive Vermischung der beiden Fluide im Bereiche der Eindüsung als auch eine gute Homogenisierung über den ganzen Kanalquerschnitt mit einfachen Mitteln und geringem Druckabfall erreicht. Die abhängigen Ansprüche betreffen vorteilhafte Weiterbildungen der Erfindung. Die Projektion FZ der Leitflächen in Hauptströmungsrichtung kann nur 5 % bis 25 % des Kanalquerschnitts betragen und damit schon bei sehr geringem Aufwand und Druckabfall eine optimale Vermischung erzielen. Die Leitflächen können rechteckig, dreieckförmig, trapezförmig, rund, geknickt, gebogen, zylindrisch und auch gelocht sein, sie können gegeneinander versetzt angeordnet sein und auch im wesentlichen gleichmässig verteilt den ganzen Kanalquerschnitt überdecken. Mindestens zwei aufeinanderfolgende Mischelemente dieser Art können eine Mischeranordnung bilden, wobei die Elemente gegeneinander versetzte oder verdrehte Leitflächen aufweisen können. Nach einem Mischelement kann eine Nachmischstrecke vorgesehen sein, welche die Mischwirkung weiter erhöht.

Bei besonders wirksamen Ausführungen können die Leitflächen mindestens zehnmal so gross sein wie der Austrittsquerschnitt eines Dosierrohrs, und der Winkel W2 zur Rohrachse kann zwischen 0° und 15° betragen. Die erfindungsgemässen Vorrichtungen eignen sich auch besonders gut zum Einmischen von Ammoniak in den Rauchgasstrom einer Entstickungsanlage.

Die Erfindung wird im folgenden anhand von Figuren und Ausführungsbeispielen weiter erläutert. Es zeigt:
- Fig. 1a, b: ein Mischelement mit zwei Leitflächen an einer Halterung in zwei Ansichten;
- Fig. 2: ein Beispiel mit mehreren Leitflächen, welche den Kanalquerschnitt F regelmässig überdecken;
- Fig. 3a bis d: Beispiele von Leitflächenformen;
- Fig. 4a, b: Beispiele mit unterschiedlichen Leitflächen in runden Strömungskanälen;
- Fig. 5: eine Mischeranordnung mit Leitflächen in zwei Querschnittsebenen des Strömungskanals;
- Fig. 6a, b: Beispiele von aus Blechstreifen gestanzten Leitflächen mit Halterungen;
- Fig. 7: eine Mischeranordnung mit zwei Mischelementen und einer Nachmischstrecke;
- Fig. 8a, b: eine erfindungsgemässe Einmischvorrichtung mit zwei Dosierrohren als Halterungen und zwei Leitflächen in zwei Ansichten;
- Fig. 9a, b: ein weiteres Beispiel mit einem Dosierrohr und zwei Leitflächen;
- Fig. 10: ein Beispiel mit mehreren Dosierrohren und Leitflächen;
- Fig. 11a, b, c, d: verschiedene Beispiele von Leitflächen an Dossierrohren;
- Fig. 12: eine Einmischvorrichtung mit Dosierrohren und Leitflächen in zwei Ebenen.

Fig. 1 zeigt ein Mischelement 4 mit zwei an einer Halterung 20 fixierten Leitflächen 30 in einem Strömungskanal 7 in zwei Ansichten. Die rechteckförmigen Leitflächen sind gegeneinander versetzt und je um einen Winkel W von z.B. 30° gegen die Hauptströmungsrichtung Z des Fluids 2 geneigt mit entgegengesetzten Orientierungen. Die Leitflächen 30 erzeugen entsprechende, in die Richtungen 16, 17 abgelenkte, turbulente Strömungskegel 26, 27, welche sich versetzt kreuzen. Die Projektion FZ beider Leitflächen in Strömungsrichtung Z beträgt weniger als 50 % der Querschnittsfläche F des Strömungskanals (Fig. 1b). Schon mit einem Anteil FZ von z.B. 10 % bis 20 % von F können erfindungsgemäss turbulente, sich intensiv vermischende Kreuzströmungen erzeugt werden.

Fig. 2 zeigt ein analoges Beispiel mit mehreren Leitflächen 30 an zwei Halterungen 20, welche einen ganzen Kanalquerschnitt F regelmässig überdecken mit (in der Figur) abwechselnd nach oben und nach unten gerichteten Teilströmen 16, 17 der erzeugten Kreuzströmungen. Die Leitflächen 30 können nach Fig. 3a bis d verschiedene Formen aufweisen und beispielsweise trapezförmig 31 oder rund 32 ausgebildet oder auch gelocht sein 24. Die Halterung wird hier aus Rohren gebildet, welche eine relativ hohe Eigensteifigkeit aufweisen. Halterung und Leitfläche können auch aus einem Stück gebildet sein, z.B. nach Fig. 3c als geknicktes, an die Kanalwand geschweisstes Stanzteil 33, bei dem die schmale Verlängerung 23 der breiten Leitfläche 30 als Halterung dient. Eine ähnliche, gebogene Version 34 zeigt Fig. 3d. Leitflächen mit unterschiedlichen Formen, z.B. in runden Strömungskanälen zeigen die Figuren 4a mit zwei kleineren nach links gerichteten Leitflächen 35 und einer etwa doppelt so grossen mittleren nach rechts gerichteten Leitfläche 36. Fig. 4b zeigt eine Version mit zweimal zwei unterschiedlichen Leitflächen 37, 38.

Besonders für hohe Strömungsgeschwindigkeiten und starke Belastungen der Leitflächen kann die Halterung auch Verstärkungen und Versteifungen aufweisen. Diese können mit den Leitflächen zusammen gitterartige oder fachwerkartige Strukturen bilden wie beispielsweise mit den Verstrebungen 22 in den Figuren 4b und 5 dargestellt. Die Halterung kann auch aus Seilen bestehen, an denen die Leitflächen wie Segel in die gewünschte optimale Richtung W gesetzt sind.

Fig. 5 zeigt eine Mischeranordnung mit Leitflächen in zwei Querschnittsebenen 41, 42. Die Leitflächen der Ebene 42 sind gegen jene der ersten Ebene 41 versetzt angeordnet. Sie können auch gegeneinander verdreht sein, z.B. um 90°. Die Anordnung der Leitflächen 30, 39 in einer Ebene entspricht der Darstellung von Fig. 2, wobei hier jedoch grössere rechteckige Leitflächen eingesetzt sind mit einer totalen, in Z-Richtung projizierten Fläche FZ (einer Ebene), welche gegen 50 % der Querschnittsfläche F beträgt. Die Leitflächen von Fig. 5 können sehr einfach, kostengünstig und ohne Schnittverluste aus Blechstreifen gemäss Fig. 6a gestanzt und abgekantet werden. Die Leitflächen 30 und 39 werden dabei abwechselnd nach der einen bzw. der anderen Seite abgebogen, während der Reststreifen 21 als Halterung 20 dient. Ganz analog dazu kann auch die Leitflächenanordnung von Fig. 2 durch trapezförmig gezahntes Stanzen aus einem Blechstreifen produziert werden. Dabei entstehen je zwei Reihen von Leitflächen 30, 31 mit Halterungen 20 aus einem Blechstreifen.

Fig. 7 zeigt eine Mischeranordnung mit zwei Mischelementen 3, 4, wobei mindestens auf das erste Mischelement 3 eine Nachmischstrecke N folgt, welche eine weitergehende Quervermischung durch die im Mischelement erzeugten turbulenten, sich kreuzenden Teilströme ermöglicht. Die Mischelemente 3, 4 sind hier gegeneinander um 90° verdreht angeordnet.

Die Anordnung von Fig. 8a, b zeigt eine erfindungsgemässe Einmischvorrichtung mit zwei Dosierrohren 21 an einem Hauptrohr 20 als Halterungen an deren Ausgangsöffnungen 28 je eine Leitfläche 30 in einem spitzen Winkel W zur Hauptströmungsrichtung Z angebracht ist. Die Länge L der Dosierrohre 21 ist mindestens so gross wie deren Durchmesser D. Die Leitflächen 30 schliessen einen Winkel W2 von 0° bis 45° zur Rohrachse 25 ein und sind bezüglich Z entgegengesetzt orientiert. Die Leitflächen erzeugen abgelenkte turbulente Strömungskegel 26, 27 des Hauptstromfluids 2, welche sich mit den Eindüsekegeln 8 des Zumischfluids 1 kreuzen und dadurch intensiv vermischen. Die beiden Leitflächen 30 und die Dosierrohre 21 sind bezüglich Z entgegengesetzt orientiert und längs des Hauptrohrs 20 gegeneinander versetzt angeordnet. Dadurch entstehen sich kreuzende Teilströme 16, 17, welche eine intensive Vermischung und Homogenisierung der beiden Fluide 1 und 2 und über den Hauptkanalquerschnitt hervorrufen.

Fig. 9a, b zeigt ein Beispiel mit nur einem parallel zur Hauptströmungsrichtung Z verlaufendem Dosierrohr 21, an dessen Ausgangsöffnung 28 zwei Leitflächen 30 angebracht sind. Diese Leitflächen sind wiederum entgegengesetzt orientiert und gegeneinander versetzt zur Erzeugung sich kreuzender Teilströme 16, 17.

Fig. 10 zeigt eine weitere Eindüsevorrichtung mit mehreren Dosierrohren 21 und Leitflächen 30 an zwei Hauptrohren 20 als Halterungen, welche über den ganzen Kanalquerschnitt F gleichmässig verteilt sind. Dadurch wird auch der Hauptstrom gleichmässig durch die versetzten und je entgegengesetzt gerichteten Leitflächen in sich kreuzende Teilströme aufgeteilt. Die Teilstromrichtungen 16, 17 verlaufen dabei alternierend nach oben und nach unten. Um möglichst grosse sich kreuzende Teilströme zu erzeugen, können die Leitflächen 30 relativ gross dimensioniert werden, wobei deren gesamte in Z-Richtung projizierte Fläche FZ vorzugsweise zwischen 5 % und 50 % der Querschnittsfläche F beträgt. Besonders gute Mischwirkungen bei minimalem Druckabfall werden oft mit einem Flächenverhältnis von 10 % bis 15 % erreicht.

Fig. 11a bis d zeigt verschiedene Beispiele geeigneter Formen von Leitflächen an den Dosierrohren: rechteckförmig 43, dreieckförmig 44, rund 45 oder gebogen als Rohrstück 46.

Fig. 12 zeigt eine Anordnung mit Dosierrohren 21 als Halterungen und Leitflächen 30 in zwei Ebenen 41 und 42, wobei die Dosierrohre mit Leitflächen der zweiten Ebene gegenüber jenen der ersten Ebene versetzt angeordnet sind. Die Richtung der Dosierrohre mit Leitflächen W in der zweiten Ebene kann gegenüber jener in der ersten Ebene auch verdreht sein, vorzugsweise um 90°. In einem Versuchsbeispiel konnten mit erfindungsgemässen Mischelementen in Form der Leitflächen an den Dosierrohren eine Verbesserung der Mischgüte von 4 % auf nur noch 2 % Konzentrationsschwankung erreicht werden.

## Patentansprüche

1. Vorrichtung zum Einmischen einer kleinen Menge eines Fluids (1) in einen Hauptstrom eines anderen Fluids (2) in einem Strömungskanal (7) mit einem Eindüsesystem (3), das Dosierrohre (20, 21) umfasst und das als statisches Mischelement mit den Dosierrohren als Halterung für mindestens zwei Leitflächen (30) ausgebildet ist, wobei an der Ausgangsöffnung (28) jedes Dosierrohrs (21) mindestens eine Leitfläche in einem Abstand von der Kanalwand angebracht ist, jede Leitfläche einen Winkel W mit der Hauptströmungsrichtung Z von 10° bis 45° einschliesst, benachbarte Leitflächen mit unterschiedlichen Orientierungen im wesentlichen sich kreuzend angeordnet sind, die Fläche FZ der in Hauptströmungsrichtung projizierten Leitflächen 5% bis 50% der Kanalquerschnittsfläche F beträgt, die Länge L jedes Dosierrohrs (21), das eine Leitfläche trägt, mindestens so gross ist wie dessen Innendurchmesser D, und jede Leitfläche mit der Achse (25) des zugeordneten Dosierrohrs einen Winkel W2 von 0° bis 45° einschliesst.

2. Vorrichtung nach Anspruch 1, dadurch gekennzeichnet, dass die Projektion FZ der Leitflächen in Hauptströmungsrichtung 5 % bis 25 % des Kanalquerschnitts F beträgt.

3. Vorrichtung nach Anspruch 1 oder 2, dadurch gekennzeichnet, dass benachbarte Leitflächen gegeneinander versetzt angeordnet sind.

4. Vorrichtung nach einem der Ansprüche 1 bis 3, dadurch gekennzeichnet, dass die Leitflächen rechteckförmig, dreieckförmig oder trapezförmig sind.

5. Vorrichtung nach einem der Ansprüche 1 bis 3, dadurch gekennzeichnet, dass die Leitflächen rund, geknickt, gebogen oder zylindrisch sind.

6. Vorrichtung nach einem der vorangehenden Ansprüche, dadurch gekennzeichnet, dass die Leitflächen gelocht sind.

7. Vorrichtung nach einem der vorangehenden Ansprüche, dadurch gekennzeichnet, dass die Leitflächen im wesentlichen in einer Querschnittsfläche F des Kanals angeordnet sind.

8. Vorrichtung nach Anspruch 7, gekennzeichnet durch mehrere Leitflächen, welche gleichmässig über den Kanalquerschnitt verteilt sind.

9. Vorrichtung nach einem der vorangehenden Ansprüchen, dadurch gekennzeichnet, dass die Leitflächen mindestens zehnmal so gross sind wie der Austrittsquerschnitt des Dosierrohrs (20).

10. Vorrichtung nach einem der vorangehenden Ansprüchen, dadurch gekennzeichnet, dass der Winkel W2 zur Rohrachse (25) zwischen 0° und 15° liegt.

11. Verwendung einer Vorrichtung nach einem der vorangehenden Ansprüchen zur Einmischung von Ammoniak in einen Rauchgasstrom.

12. Verwendung nach Anspruch 11 in einer Denoxanlage.

## Claims

1. A device for mixing a small quantity of a fluid (1) into a main flow of another fluid (2) in a flow channel (7), the device having an injection system (3) comprising dispensing tubes (20, 21) and constructed as a static mixing element with the dispensing tubes as mounting for at least two deflectors (30), wherein at least one deflector is disposed at the outlet aperture (28) of each dispensing tube (21) at a distance from the channel wall, each deflector forms an angle W of from 10° to 45° to the main flow direction Z, adjacent deflectors are disposed with different orientations in a substantially crossing arrangement, the surface FZ of the deflectors projected in the main flow direction amounts to from 5% to 50% of the channel cross-section surface F, the length L of each dispensing tube (21) carrying a deflector is at least equal to its internal diameter D, and each deflector forms an angle W2 of from 0° to 45° with the axis 25 of the associated dispensing tube.

2. A device according to claim 1, characterised in that the projection FZ of the deflectors in the main flow direction amounts to from 5% to 25% of the channel cross-section F.

3. A device according to claim 1 or 2, characterised in that adjacent deflectors are offset from one another.

4. A device according to any of claims 1 to 3, characterised in that the deflectors are rectangular or triangular or trapezoidal.

5. A device according to any of claims 1 to 3, characterised in that the deflectors are round or bent or curved or cylindrical.

6. A device according to any of the previous claims, characterised in that the deflectors are perforate.

7. A device according to any of the previous claims, characterised in that the deflectors are disposed substantially in a cross-sectional area F of the channel.

8. A device according to claim 7, characterised by a number of deflectors distributed uniformly over the channel cross-section.

9. A device according to any of the previous claims, characterised in that the deflectors are at least ten times as large as the outlet cross-section of the dispensing tube (20).

10. A device according to any of the previous claims, characterised in that the angle W2 to the tube axis is between 0̸° and 15°.

11. Use of a device according to any of the previous claims for mixing ammonia into the flue gas flow.

12. Use according to claim 11 in a denoxing installation.

## Revendications

1. Dispositif d'introduction d'une petite quantité d'un fluide (1) dans un courant principal d'un autre fluide (2) pour l'y mélanger dans un canal de circulation (7), comprenant un système d'injection (3) qui comprend des tubes doseurs (20, 21) et qui est conformé en élément mélangeur statique dont les tubes doseurs forment un support d'au moins deux déflecteurs (30), au moins un déflecteur étant placé à l'orifice de sortie (28) de chaque tube doseur (21) à distance de la paroi du canal, chaque déflecteur inscrivant un angle W avec la direction Z de la circulation principale de 10° à 45°, les déflecteurs voisins étant disposés suivant des orientations différentes de manière à sensiblement se croiser, la surface FZ des déflecteurs vus en projection dans la direction de la circulation principale faisant de 5% à 50% de la surface F de la section du canal, la longueur L de chaque tube doseur (21) qui supporte un déflecteur étant au moins aussi grande que son diamètre intérieur (D) et chaque déflecteur inscrivant avec l'axe (25) du tube doseur associé, un angle W2 de 0° à 45°.

2. Dispositif selon la revendication 1, caractérisé en ce que la projection FZ des déflecteurs dans la direction de la circulation principale faisant de 5% à 25% de la section F du canal.

3. Dispositif selon la revendication 1 ou 2, caractérisé en ce que des déflecteurs voisins sont disposés en étant décalés l'un par rapport à l'autre.

4. Dispositif selon l'une des revendications 1 à 3, caractérisé en ce que les déflecteurs sont rectangulaires, triangulaires ou trapézoïdaux.

5. Dispositif selon l'une des revendications 1 à 3, caractérisé en ce que les déflecteurs sont ronds, coudés, recourbés ou cylindriques.

6. Dispositif selon l'une des revendications précédentes, caractérisé en ce que les déflecteurs sont perforés.

7. Dispositif selon l'une des revendications précédentes, caractérisé en ce que les déflecteurs sont disposés sensiblement dans une surface F de la section du canal.

8. Dispositif selon la revendication 7, caractérisé par plusieurs déflecteurs qui sont répartis régulièrement sur la section du canal.

9. Dispositif selon l'une des revendications précédentes, caractérisé en ce que les déflecteurs sont au moins dix fois plus grands que la section de sortie du tube doseur (20).

10. Dispositif selon l'une des revendications précédentes, caractérisé en ce que l'angle W2 avec l'axe (25) du tube est compris entre 0° et 15°.

11. Utilisation d'un dispositif selon l'une des revendications précédentes pour l'introduction d'ammoniac dans un courant de gaz de fumées pour le mélanger avec celui-ci.

12. Utilisation selon la revendication 11 dans une installation Denox.
